# EUROPÄISCHE PATENTSCHRIFT

(11) **EP 3 223 370 B1**
(45) Veröffentlichungstag und Bekanntmachung des Hinweises auf die Patenterteilung: **23.12.2020**
(21) Anmeldenummer: 17162613.8
(22) Anmeldetag: 23.03.2017
(51) Int. Cl.: H01R 4/18, H01R 13/11, H01R 13/627

(54) **VERWENDUNG EINER MEHRZAHL VON DRUCKKNÖPFEN, KOPFKISSEN FÜR EINE LEHNE EINES FAHRZEUGSITZES UND FAHRZEUGSITZANORDNUNG**
USE OF A PLURALITY OF SNAP-FASTENERS, HEAD CUSHION FOR A BACKREST OF A VEHICLE SEAT, AND VEHICLE SEAT ARRANGEMENT
UTILISATION D'UNE PLURALITÉ DE BOUTONS-PRESSIONS, COUSSIN POUR UN DOSSIER D'UN SIÈGE DE VÉHICULE, ET AGENCEMENT DE SIÈGE DE VÉHICULE

(30) Priorität: 24.03.2016 DE 102016205003
(43) Veröffentlichungstag der Anmeldung: 27.09.2017
(73) Patentinhaber: Adient Luxembourg Holding S.à r.l., 1855 Luxembourg (LU)
(72) Erfinder: LEPPER, Roger, 42859 Remscheid (DE)
(74) Vertreter: Finger, Catrin

(56) Entgegenhaltungen:
- WO-A2-2007/136569
- DE-B3-102008 056 533
- US-A- 2 404 176
- US-A- 5 743 754
- US-A1- 2003 013 352

## Beschreibung

Die Erfindung betrifft eine Verwendung einer Mehrzahl von Druckknöpfen, ein Kopfkissen für eine Lehne eines Fahrzeugsitzes sowie eine Fahrzeugsitzanordnung, umfassend eine Lehne eines Fahrzeugsitzes und ein Kopfkissen.

Kopfkissen für eine Lehne eines Fahrzeugsitzes, wobei die Kopfkissen eine elektrische Heizung aufweisen, sind weit bekannt. Aus dem Stand der Technik sind weibliche Druckknopfteile und damit korrespondierende männliche Druckknopfteile zur Herstellung einer Verbindung bekannt. Das weibliche Druckknopfteil und das korrespondierende männliche Druckknopfteil werden zur Bildung eines Druckknopfes verwendet. Dabei ist bekannt, das weibliche Druckknopfteil und das männliche Druckknopfteil jeweils mit einer metallischen Kabelöse zu versehen, so dass die beiden Druckknopfteile zur Herstellung einer mechanisch unterbrechbaren elektrischen Verbindung verwendbar sind.

Aus US 2,404,176 A ist ein Druckknopf bekannt, wobei der Druckknopf :
- ein weibliches Druckknopfteil, an dessen Blindkappencrimpbereich ein erstes elektrisches Kabel gecrimpt ist und
- ein männliches Druckknopfteil, an dessen Crimpbereich ein zweites elektrisches Kabel gecrimpt ist zur Herstellung einer mechanisch unterbrechbaren elektrischen Verbindung, wobei das weibliche Druckknopfteil zur Herstellung einer Verbindung mit einem korrespondierenden männlichen Druckknopfteil, ein als Federelement ausgebildetes Basiselement und eine Blindkappe umfasst, wobei das weibliche Druckknopfteil zur Herstellung einer mechanisch unterbrechbaren elektrischen Verbindung mit dem männlichen Druckknopfteil ausgebildet ist und wobei die Blindkappe einen Blindkappencrimpbereich aufweist und wobei das männliche Druckknopfteil zur Herstellung einer Verbindung mit dem korrespondierenden weiblichen Druckknopfteil, ein Nietelement und ein Kugelelement umfasst, wobei das männliche Druckknopfteil zur Herstellung einer mechanisch unterbrechbaren elektrischen Verbindung mit dem weiblichen Druckknopfteil ausgebildet ist und wobei das Nietelement einen Crimpbereich aufweist.

Aus US 5,743,754 A ist ein Schnappverbinder bekannt.

Aus DE 10 2008 056 533 B3 ist ein Druckknopfbasisteil aus Blech bekannt. Aus US 2003/0013352 A1 ist ein Verbinder aus Metallblech bekannt.

Aus WO 2007/136569 A2 ist eine elektrische Verbinderanordnung bekannt.

Aufgabe der vorliegenden Erfindung ist es, eine verbesserte Verwendung von Druckknöpfen, ein verbessertes Kopfkissen für eine Lehne eines Fahrzeugsitzes sowie eine verbesserte Fahrzeugsitzanordnung anzugeben.

Die Aufgabe wird die Verwendung von Druckknöpfen betreffend durch die in Anspruch 1 angegebenen Merkmale gelöst. Das Kopfkissen betreffend wird die Aufgabe durch die in Anspruch 10 angegebenen Merkmale gelöst. Die Fahrzeugsitzanordnung betreffend wird die Aufgabe durch die in Anspruch 11 angegebenen Merkmale gelöst.

Vorteilhafte Ausgestaltungen sind Gegenstand der abhängigen Ansprüche.

Ein weibliches Druckknopfteil dient zur Herstellung einer Verbindung mit einem korrespondierenden männlichen Druckknopfteil. Das weibliche Druckknopfteil umfasst ein als Federelement ausgebildetes Basiselement und eine Blindkappe. Das weibliche Druckknopfteil ist zur Herstellung einer mechanisch unterbrechbaren elektrischen Verbindung mit dem männlichen Druckknopfteil ausgebildet, wobei die Blindkappe einen Blindkappencrimpbereich aufweist.

Das als Federelement ausgebildete Basiselement weist in bekannter Weise eine innere Ausnehmung auf, in welcher ein sogenanntes Kugelelement eines korrespondierenden männlichen Druckknopfteils federnd ein- und ausrastbar ist. Die äußere Form des Kugelelements korrespondiert dazu mit der inneren Form des Basiselements in bekannter Weise.

Der Vorteil des weiblichen Druckknopfteils besteht darin, dass eine elektrische Verbindung zu einem elektrischen Kabel sehr einfach durch Crimpen herstellbar ist. Zudem ist eine Kabelöse entbehrlich, wodurch die Anzahl der erforderlichen Bauteile verringert ist. Dadurch können Kosten eingespart, eine Montagezeit verkürzt und eine Gefahr von Montagefehlern reduziert werden.

Zwischen dem Basiselement und der Blindkappe ist in bekannter Weise ein Bezug, beispielsweise ein Textil oder ein Leder eines Kopfkissens oder einer Lehne anordbar, bevor Basiselement und Blindkappe miteinander verbunden, beispielsweise gefügt, geclipst oder genietet werden. Der Anschluss des elektrischen Kabels kann davor oder danach erfolgen.

Eine Weiterbildung des weiblichen Druckknopfteils sieht vor, dass eine Metallkappe vorgesehen ist, die auf die Blindkappe oder auf das Basiselement aufsetzbar oder aufgesetzt und mit dieser/diesem verbindbar oder verbunden ist.

Eine andere Weiterbildung des weiblichen Druckknopfteils sieht vor, dass die Blindkappe einen plattenförmigen Bereich aufweist, der einstückig mit dem Blindkappencrimpbereich ausgebildet ist. Die Verringerung der Anzahl der erforderlichen Bauteile ist dadurch strukturell besonders einfach.

Bevorzugt ist dabei am Blindkappencrimpbereich jeweils beidseitig eine Anzahl von Crimpecken angeordnet. Diese Crimpecken sind beim Crimpen auf ein Ende eines endseitig abisolierten elektrischen Kabels crimpbar. Der Anschluss eines elektrischen Kabels ist dadurch mechanisch besonders sicher.

Es ist möglich, dass die Crimpecken bei der Herstellung der Blindkappe zunächst in einer Ebene mit dem Blindkappencrimpbereich verlaufen und anschließend nach oben oder nach unten abgekantet werden, beispielsweise um 90°. Ebenso ist es möglich, dass die Crimpecken bei der Herstellung der Blindkappe zunächst in einer Ebene mit dem Blindkappencrimpbereich verlaufen und anschließend nach oben oder nach unten gekrümmt abgebogen werden. Bevorzugt werden die Crimpecken dabei gemeinsam mit dem Blindkappencrimpbereich gekrümmt.

Eine andere Weiterbildung des weiblichen Druckknopfteils sieht vor, dass der Blindkappencrimpbereich radial am plattenförmigen Bereich angeordnet ist, welcher tellerförmig ausgebildet ist. Der plattenförmige Bereich ist dabei bevorzugt im Wesentlichen eben. Auch der Blindkappencrimpbereich ist dabei bevorzugt im Wesentlichen eben. Besonders bevorzugt ist bei dem noch ungecrimpten weiblichen Druckknopfteil die Ebene des plattenförmigen Bereichs identisch mit der Ebene des Blindkappencrimpbereichs. Dadurch ist ein Anschluss eines elektrischen Kabels an das weibliche Druckknopfteil durch Crimpen auf einfache Weise in radialer Richtung möglich.

Ein männliches Druckknopfteil dient zur Herstellung einer Verbindung mit einem korrespondierenden weiblichen Druckknopfteil. Das männliche Druckknopfteil umfasst ein Nietelement und ein Kugelelement. Das männliche Druckknopfteil ist zur Herstellung einer mechanisch unterbrechbaren elektrischen Verbindung mit dem weiblichen Druckknopfteil ausgebildet, wobei das Nietelement einen Crimpbereich aufweist.

Der Vorteil des männlichen Druckknopfteils besteht darin, dass eine elektrische Verbindung zu einem elektrischen Kabel sehr einfach durch Crimpen herstellbar ist. Zudem ist eine Kabelöse entbehrlich, wodurch die Anzahl der erforderlichen Bauteile verringert ist. Dadurch können Kosten eingespart, eine Montagezeit verkürzt und eine Gefahr von Montagefehlern reduziert werden.

Zwischen dem Nietelement und dem Kugelelement ist in bekannter Weise ein Bezug, beispielsweise ein Textil oder ein Leder einer Lehne oder eines Kopfkissens anordbar, bevor das Nietelement in das Kugelelement genietet wird. Der Anschluss des elektrischen Kabels kann davor oder danach erfolgen.

Eine Weiterbildung des männlichen Druckknopfteils sieht vor, dass das Nietelement einen plattenförmigen Nietelementbereich aufweist, der einstückig mit dem Crimpbereich ausgebildet ist. Die Verringerung der Anzahl der erforderlichen Bauteile gegenüber dem Stand der Technik ist dadurch strukturell besonders einfach.

Eine andere Weiterbildung des männlichen Druckknopfteils sieht vor, dass am Crimpbereich jeweils beidseitig eine Anzahl von Crimpecken angeordnet ist. Diese Crimpecken sind beim Crimpen auf ein Ende eines endseitig abisolierten elektrischen Kabels crimpbar. Der Anschluss eines elektrischen Kabels ist dadurch mechanisch besonders sicher.

Es ist möglich, dass die Crimpecken bei der Herstellung des Nietelements zunächst in einer Ebene mit dem Crimpbereich verlaufen und anschließend nach oben oder nach unten abgekantet werden, beispielsweise um 90°. Ebenso ist es möglich, dass die Crimpecken bei der Herstellung des Nietelements zunächst in einer Ebene mit dem Crimpbereich verlaufen und anschließend nach oben oder nach unten gekrümmt abgebogen werden. Bevorzugt werden die Crimpecken dabei gemeinsam mit dem Crimpbereich gekrümmt.

Eine andere Weiterbildung des männlichen Druckknopfteils sieht vor, dass der Crimpbereich radial am plattenförmigen Nietelementbereich angeordnet ist, welcher tellerförmig ausgebildet ist. Der plattenförmige Nietelementbereich ist dabei bevorzugt im Wesentlichen eben. Auch der Crimpbereich ist dabei bevorzugt im Wesentlichen eben. Besonders bevorzugt ist bei dem noch ungecrimpten männlichen Druckknopfteil die Ebene des plattenförmigen Nietelementbereichs identisch mit der Ebene des Crimpbereich. Dadurch ist ein Anschluss eines elektrischen Kabels an das männliche Druckknopfteil durch Crimpen auf einfache Weise in radialer Richtung möglich.

Ein Druckknopf umfasst
- ein weibliches Druckknopfteil, an dessen Blindkappencrimpbereich ein erstes elektrisches Kabel gecrimpt ist und
- ein männliches Druckknopfteil, an dessen Crimpbereich ein zweites elektrisches Kabel gecrimpt ist. Dieser Druckknopf dient zur Herstellung einer mechanisch unterbrechbaren elektrischen Verbindung. Die elektrische Verbindung ist geschlossen, wenn das männliche Druckknopfteil in das weibliche Druckknopfteil in bekannter Weise eingesteckt und eingerastet ist. Die elektrische Verbindung ist unterbrochen, wenn das männliche Druckknopfteil von dem weiblichen Druckknopfteil in bekannter Weise ausgerastet und herausgezogen ist.

Der Vorteil des Druckknopfs besteht darin, dass eine elektrische Verbindung zu elektrischen Kabeln sehr einfach durch Crimpen herstellbar ist. Zudem sind zwei Kabelösen entbehrlich, wodurch die Anzahl der erforderlichen Bauteile verringert ist. Dadurch können Kosten eingespart, eine Montagezeit verkürzt und eine Gefahr von Montagefehlern reduziert werden.

Eine Verwendung einer Mehrzahl von Druckknöpfen sieht erfindungsgemäß vor, dass Druckknöpfe sowohl zur Herstellung einer mechanisch lösbaren Befestigung eines Kopfkissens mit einer Lehne eines Fahrzeugsitzes als auch zur Herstellung einer mechanisch unterbrechbaren elektrischen Verbindung einer elektrischen Heizung des Kopfkissens mit einer elektrischen Versorgung desselben genutzt werden. Ein eine elektrischen Heizung aufweisendes Kopfkissen ist dadurch einfach mit einer Lehne eines Fahrzeugsitzes verbindbar, wobei beim Schließen der Druckknöpfe das Kopfkissen mechanisch befestigt und zugleich elektrisch angeschlossen wird. Beim Entnehmen des Kopfkissens wird durch das Lösen der Druckknöpfe auf einfache Weise die elektrische Verbindung der Heizung getrennt.

Eine Weiterbildung der Verwendung sieht vor, dass zwei oder vier Druckknöpfe vorgesehen sind. Mit zwei Druckknöpfen ist eine elektrische Heizung des Kopfkissens elektrisch versorgbar, mit zwei oder vier Druckknöpfen ist das Kopfkissen besonders gut lagegenau fixierbar.

Ausführungsbeispiele der Erfindung werden anhand von Zeichnungen näher erläutert. Dabei zeigen:
- Figur 1: eine schematische, perspektivische Darstellung eines weiblichen und eines männlichen Druckknopfteils nach dem Stand der Technik,
- Figur 2: eine Schnittdarstellung eines weiblichen Druckknopfteils sowie eine perspektivische Darstellung einer Kabelöse nach dem Stand der Technik,
- Figur 3: eine schematische, perspektivische Darstellung jeweils einer ersten Ausführungsform eines erfindungsgemäß verwendeten weiblichen und eines männlichen Druckknopfteils,
- Fig. 4A, B, C: eine schematische, perspektivische Darstellung einer zweiten Ausführungsform eines erfindungsgemäß verwendeten männlichen Druckknopfteils und
- Fig. 5A, B, C: eine schematische, perspektivische Darstellung einer zweiten Ausführungsform eines erfindungsgemäß verwendeten weiblichen Druckknopfteils.

Einander entsprechende Teile sind in allen Figuren mit den gleichen Bezugszeichen versehen.

**Figur 1** zeigt eine schematische, perspektivische Darstellung eines weiblichen Druckknopfteils 1 und eines männlichen Druckknopfteils 2 nach dem Stand der Technik in Explosionsdarstellung, wobei das weibliche Druckknopfteil 1 oben und das männliche Druckknopfteil 2 unten gezeigt ist.

Das weibliche Druckknopfteil 1 wird gebildet aus einem als Federteil gebildeten Basiselement 1.1, einer Blindkappe 1.2 und einer optionalen Metallkappe 1.2a.

Das männliche Druckknopfteil 2 wird gebildet aus einem Nietelement 2.1 und einem Kugelelement 2.2.

Das männliche Druckknopfteil 2 korrespondiert in bekannter Weise mit dem weiblichen Druckknopfteil 1, wobei das Kugelelement 2.2 in das Basiselement 1.1 vorzugsweise federnd und rastend einsetzbar ist.

**Figur 2** zeigt eine Schnittdarstellung des weiblichen Druckknopfteils 1 mit einer eingebauten metallischen Kabelöse 1.3 sowie eine perspektivische Darstellung einer nicht eingebauten metallischen Kabelöse 1.3 mit einem elektrischen Kabel 1.4 nach dem Stand der Technik. Die Kabelöse 1.3 weist einen Kabelösencrimpbereich 1.3.1 auf, mit welchem ein elektrischer Anschluss an das elektrische Kabel 1.4 erfolgt. Im zusammengebauten Zustand ist das elektrische Kabel 1.4 elektrisch mit dem weiblichen Druckknopfteil 1 verbunden, indem die Kabelöse 1.3 auf dem Basiselement 1.1 aufliegt und darauf gedrückt ist.

**Figur 3** zeigt eine schematische, perspektivische Darstellung eines weiblichen Druckknopfteils 1 und eines männlichen Druckknopfteils 2. Sowohl das weibliche Druckknopfteil 1 als auch das männliche Druckknopfteil 2 basieren auf den in Figur 1 gezeigten Druckknopfteilen 1, 2.

Zur Ausbildung des weiblichen Druckknopfteils 1 umfasst die metallische Blindkappe 1.2 einen Blindkappencrimpbereich 1.2.1, an welchen ein hier nicht gezeigtes endseitig abisoliertes elektrisches Kabel 1.4 unmittelbar angeschlossen werden kann oder angeschlossen ist.

Am Blindkappencrimpbereich 1.2.1 sind beidseitig jeweils zwei Crimpecken angeordnet. Der Blindkappencrimpbereich 1.2.1 ist radial an einem teller- und plattenförmigen Bereich 1.2.2 angeordnet und einstückig mit diesem aus Metall gebildet.

Dadurch ist die Öse entbehrlich, wodurch die elektrische Verbindung zum elektrischen Kabel 1.4 sehr einfach durch Crimpen herstellbar ist. Insbesondere ist die Anzahl der erforderlichen Bauteile verringert, wodurch Kosten eingespart, eine Montagezeit verkürzt und eine Gefahr von Montagefehlern reduziert werden kann. Durch die unmittelbare Crimpverbindung zwischen der Blindkappe 1.2 und dem elektrischen Kabel 1.4 ist die elektrische Verbindung ausgebildet.

Zur Ausbildung des männlichen Druckknopfteils 2 umfasst das metallische Nietelement 2.1 einen Crimpbereich 2.1.1, an welchen ein hier nicht gezeigtes elektrisches Kabel 1.4 ebenfalls unmittelbar angeschlossen werden kann.

Das Nietelement 2.1 weist einen plattenförmigen Nietelementbereich 2.1.2 auf, der aus Metall und einstückig mit dem Crimpbereich 2.1.1 ausgebildet ist. Am Crimpbereich 2.1.1 sind beidseitig jeweils zwei Crimpecken angeordnet. Der Crimpbereich 2.1.1 ist radial am teller- und plattenförmigen Nietelementbereich 2.1.2 angeordnet, welcher im Wesentlichen eben ist.

Dadurch ist eine Öse entbehrlich, wodurch die elektrische Verbindung des männlichen Druckknopfteils 2 zum elektrischen Kabel 1.4 sehr einfach durch Crimpen herstellbar ist. Insbesondere ist die Anzahl der erforderlichen Bauteile verringert, wodurch Kosten eingespart, eine Montagezeit verkürzt und eine Gefahr von Montagefehlern reduziert werden kann. Durch die unmittelbare Crimpverbindung zwischen dem Nietelement 2.1 und dem elektrischen Kabel 1.4 ist die elektrische Verbindung zuverlässiger ausgebildet als die elektrische Verbindung des elektrischen Kabels 1.4 mit dem männlichen Druckknopfteil 2 gemäß dem Stand der Technik.

Das weibliche Druckknopfteil 1 und das damit korrespondierende männliche Druckknopfteil 2 werden erfindungsgemäß verwendet für einen Druckknopf, der für eine lösbare mechanische und lösbare elektrische Verbindung eines einfach entfernbaren, elektrisch beheizbaren Kopfkissens für eine Lehne eines Fahrzeugsitzes, insbesondere für eine zur Lehne gehörende Kopfstütze, dient.

Zum Entfernen des Kopfkissens von der Lehne muss eine elektrische Verbindung, die der Stromversorgung des Kopfkissens dient, getrennt werden. Zum Anordnen des Kopfkissens an die Lehne muss eine elektrische Verbindung, die der Stromversorgung des Kopfkissens dient, hergestellt, also geschlossen werden.

Zur Trennung und zur Herstellung dieser elektrischen Verbindung wird das männliche Druckknopfteil 2 vom weiblichen Druckknopfteil 1 getrennt bzw. in dieses eingesteckt. Bevorzugt ist dazu das männliche Druckknopfteil 2 in einem Bezug des Kopfkissens oder in einem Bezug der Lehne angeordnet und das weibliche Druckknopfteil 1 ist im Bezug der Lehne oder im Bezug des Kopfkissens angeordnet. Zur Stromversorgung sind wenigstens zwei derartige Druckknöpfe pro Kopfkissen erforderlich.

Besonders bevorzugt dient eine Mehrzahl von Druckknöpfen, beispielsweise zwei oder vier Druckknöpfe, sowohl der mechanischen Befestigung des elektrisch beheizbaren Kopfkissens an der Lehne als auch dem elektrischen Anschluss desselben.

Wenn zwei oder mehr Druckknöpfe pro Kopfkissen verwendet werden, ist es möglich, dass ein männliches Druckknopfteil 2 und ein weibliches Druckknopfteil 1 im Kopfkissen angeordnet sind und dass jeweils ein korrespondierendes weibliches Druckknopfteil 1 und ein männliches Druckknopfteil 2 in der Rückenlehne angeordnet sind. Dadurch ist eine Fixierung des Kopfkissens an der Lehne in genau einer Position möglich.

Wenn zwei oder mehr Druckknöpfe pro Kopfkissen verwendet werden, ist es alternativ möglich, dass alle männlichen Druckknopfteile 2 oder alle weiblichen Druckknopfteile 1 im Kopfkissen angeordnet sind und dass jeweils alle korrespondierenden weiblichen oder männlichen Druckknopfteile 1, 2 in der Rückenlehne angeordnet sind. Dadurch ist eine Fixierung des Kopfkissens an der Lehne in mehreren, gegebenenfalls unterschiedlichen Positionen möglich.

Die dargestellte optionale Metallkappe 1.5 entspricht in Form und Funktion der in Figur 1 gezeigten und beschriebenen optionalen Metallkappe 1.2a. Die Metallkappe 1.5 ist auf die Blindkappe 1.2 oder auf das Basiselement 1.1 aufsetzbar oder aufgesetzt und mit dieser/diesem verbindbar oder verbunden.

**Figur 4A, Figur 4B** und **Figur 4C** zeigen verschiedene perspektivische Ansichten einer zweiten Ausführungsform der Einzelteile eines männlichen Druckknopfteils 2 vorderen Montage und ohne ein zwischen Nietelement 2.1 und Kugelelement 2.2 einzuklemmendes Textil. Die Figuren 4A und 4B zeigen dabei jeweils eine perspektivische seitliche Ansicht und Figur 4C zeigt eine Ansicht von unten, also von der der Kugel des Kugelelements 2.2 abgewandten Seite. Vier Crimpecken sind gemeinsam mit dem Crimpbereich 2.1.1 gekrümmt nach unten gebogen. Das links dargestellte Paar zweier Crimpecken dient der elektrischen und mechanischen Verbindung mit einem abisolierten Teil eines nicht gezeigten elektrischen Kabels 1.4. Das rechts dargestellte Paar zweier Crimpecken dient der mechanischen Verbindung mit einer Isolierung des nicht gezeigten elektrischen Kabels 1.4. Alternativ ist es möglich, dass die Crimpecken gemeinsam mit dem Crimpbereich 2.1.1 nach oben gekrümmt gebogen sind oder werden.

**Figur 5A****,** **Figur 5B** und **Figur 5C** zeigen verschiedene perspektivische Ansichten einer zweiten Ausführungsform der Einzelteile eines weiblichen Druckknopfteils 1 vorderen Montage und ohne ein zwischen Basiselement 1.1 und Blindkappe 1.2 einzuklemmendes Textil. Die Figuren 5A und 5B zeigen dabei jeweils eine perspektivische seitliche Ansicht und Figur 5C zeigt eine Ansicht von unten, also von der Seite des Basiselements 1.1, in welche später die Kugel des korrespondierenden, hier nicht gezeigten Kugelelements 2.2 einzudrücken ist. Im Basiselement 1.1 ist eine Feder 1.1.1 angeordnet, deren Enden der Fixierung der Kugel des korrespondierenden, hier nicht gezeigten Kugelelements 2.2 dienen. Vier Crimpecken sind gemeinsam mit dem Blindkappencrimpbereich 1.2.1 gekrümmt nach oben gebogen. Das links dargestellte Paar zweier Crimpecken dient der elektrischen und mechanischen Verbindung mit einem abisolierten Teil eines nicht gezeigten elektrischen Kabels 1.4. Das rechts dargestellte Paar zweier Crimpecken dient der mechanischen Verbindung mit einer Isolierung des nicht gezeigten elektrischen Kabels 1.4. Alternativ ist es möglich, dass die Crimpecken gemeinsam mit dem Blindkappencrimpbereich 1.2.1 nach unten gekrümmt gebogen sind oder werden.

### Bezugszeichenliste

- 1: weibliches Druckknopfteil
- 1.1: Basiselement (Federteil)
- 1.1.1: Feder
- 1.2: Blindkappe
- 1.2.1: Blindkappencrimpbereich
- 1.2.2: plattenförmiger Bereich
- 1.2a: Metallkappe
- 1.3: Kabelöse
- 1.3.1: Kabelösencrimpbereich
- 1.4: Kabel
- 1.5: Metallkappe

- 2: männliches Druckknopfteil
- 2.1: Nietelement
- 2.1.1.: Crimpbereich
- 2.1.2: plattenförmiger Nietelementbereich
- 2.2: Kugelelement

## Patentansprüche

1. Verwendung einer Mehrzahl von Druckknöpfen sowohl zur Herstellung einer mechanisch lösbaren Befestigung eines Kopfkissens mit einer Lehne eines Fahrzeugsitzes als auch zur Herstellung einer mechanisch unterbrechbaren elektrischen Verbindung einer elektrischen Heizung des Kopfkissens mit einer elektrischen Versorgung desselben,
wobei die Druckknöpfe
- ein weibliches Druckknopfteil (1), an dessen Blindkappencrimpbereich (1.2.1) ein erstes elektrisches Kabel (1.4) gecrimpt ist und
- ein männliches Druckknopfteil (2), an dessen Crimpbereich (2.1.1) ein zweites elektrisches Kabel (1.4) gecrimpt ist zur Herstellung einer mechanisch unterbrechbaren elektrischen Verbindung umfassen,
wobei das weibliche Druckknopfteil (1) zur Herstellung einer Verbindung mit einem korrespondierenden männlichen Druckknopfteil (2), ein als Federelement ausgebildetes Basiselement (1.1) und eine Blindkappe (1.2) umfasst, wobei das weibliche Druckknopfteil (1) zur Herstellung einer mechanisch unterbrechbaren elektrischen Verbindung mit dem männlichen Druckknopfteil (2) ausgebildet ist und wobei die Blindkappe (1.2) einen Blindkappencrimpbereich (1.2.1) aufweist und
wobei das männliche Druckknopfteil (2) zur Herstellung einer Verbindung mit dem korrespondierenden weiblichen Druckknopfteil (1), ein Nietelement (2.1) und ein Kugelelement (2.2) umfasst,
wobei das männliche Druckknopfteil (2) zur Herstellung einer mechanisch unterbrechbaren elektrischen Verbindung mit dem weiblichen Druckknopfteil (1) ausgebildet ist und wobei das Nietelement (2.1) einen Crimpbereich (2.1.1) aufweist.

2. Verwendung nach Anspruch 1,
**dadurch gekennzeichnet, dass** zwei oder vier Druckknöpfe vorgesehen sind.

3. Verwendung nach Anspruch 1 oder 2,
**dadurch gekennzeichnet, dass** das weibliche Druckknopfteil (1) eine Metallkappe (1.5) aufweist.

4. Verwendung nach einem der vorhergehenden Ansprüche,
**dadurch gekennzeichnet, dass** die Blindkappe (1.2) einen plattenförmigen Bereich (1.2.2) aufweist, der einstückig mit dem Blindkappencrimpbereich (1.2.1) ausgebildet ist.

5. Verwendung nach einem der vorhergehenden Ansprüche,
**dadurch gekennzeichnet, dass** am Blindkappencrimpbereich (1.2.1) jeweils beidseitig eine Anzahl von Crimpecken angeordnet ist.

6. Verwendung nach einem der vorhergehenden Ansprüche,
**dadurch gekennzeichnet, dass** der Blindkappencrimpbereich (1.2.1) radial am plattenförmigen Bereich (1.2.2) angeordnet ist, welcher tellerförmig ausgebildet ist.

7. Verwendung nach einem der vorhergehenden Ansprüche,
**dadurch gekennzeichnet, dass** das Nietelement (2.1) einen plattenförmigen Nietelementbereich (2.1.2) aufweist, der einstückig mit dem Crimpbereich (2.1.1) ausgebildet ist.

8. Verwendung nach einem der vorhergehenden Ansprüche,
**dadurch gekennzeichnet, dass** am Crimpbereich (2.1.1) jeweils beidseitig eine Anzahl von Crimpecken angeordnet ist.

9. Verwendung nach einem der vorhergehenden Ansprüche,
**dadurch gekennzeichnet, dass** der Crimpbereich (2.1.1) radial am plattenförmigen Nietelementbereich (2.1.2) angeordnet ist, welcher tellerförmig ausgebildet ist.

10. Kopfkissen für eine Lehne eines Fahrzeugsitzes,
wobei
- das Kopfkissen eine elektrische Heizung aufweist, **dadurch gekennzeichnet, dass**
- in einem Bezug des Kopfkissens eine Anzahl männlicher Druckknopfteile (2) und/oder eine Anzahl weiblicher Druckknopfteile (1) angeordnet sind,
- wobei ein weibliches Druckknopfteil (1) jeweils ein als Federelement ausgebildetes Basiselement (1.1) und eine Blindkappe (1.2) umfasst,
wobei die Blindkappe (1.2) einen Blindkappencrimpbereich (1.2.1) aufweist und das weibliche Druckknopfteil (1) zur Herstellung einer mechanisch unterbrechbaren elektrischen Verbindung mit dem männlichen Druckknopfteil (2) ausgebildet ist,
wobei mittels der Druckknopfteile (1, 2) durch Verwendung korrespondierender Druckknopfteile (2, 1), welche in einem Bezug der Lehne angeordnet sind, eine Mehrzahl von Druckknöpfen bildbar ist,
wobei die Mehrzahl von Druckknöpfen sowohl zur Herstellung einer mechanisch lösbaren Befestigung des Kopfkissens mit der Lehne als auch zur Herstellung einer mechanisch unterbrechbaren elektrischen Verbindung der elektrischen Heizung des Kopfkissens mit einer elektrischen Versorgung desselben verwendbar ist.

11. Fahrzeugsitzanordnung, umfassend eine Lehne eines Fahrzeugsitzes und ein Kopfkissen gemäß Anspruch 10.

## Claims

1. Use of a plurality of snap fasteners both for producing a mechanically releasable fastening of a head cushion to a backrest of a vehicle seat and for producing a mechanically interruptible electrical connection of an electric heater of the head cushion to an electrical supply of same, wherein the snap fasteners comprise
- a female snap fastener part (1), at the blind cap crimping region (1.2.1) of which a first electric cable (1.4) is crimped, and
- a male snap fastener part (2), at the crimping region (2.1.1) of which a second electric cable (1.4) is crimped,
for producing a mechanically interruptible electrical connection,
wherein the female snap fastener part (1) for producing a connection to a corresponding male snap fastener part (2) comprises a basic element (1.1), which is in the form of a spring element, and a blind cap (1.2), wherein the female snap fastener part (1) is designed for producing a mechanically interruptible electrical connection to the male snap fastener part (2), and wherein the blind cap (1.2) has a blind cap crimping region (1.2.1), and wherein the male snap fastener part (2) for producing a connection to the corresponding female snap fastener part (1) comprises a rivet element (2.1) and a ball element (2.2),
wherein the male snap fastener part (2) is designed for producing a mechanically interruptible electrical connection to the female snap fastener part (1), and wherein the rivet element (2.1) has a crimping region (2.1.1).

2. Use according to Claim 1,
**characterized in that** two or four snap fasteners are provided.

3. Use according to Claim 1 or 2,
**characterized in that** the female snap fastener part (1) has a metal cap (1.5).

4. Use according to one of the preceding claims,
**characterized in that** the blind cap (1.2) has a plate-like region (1.2.2) which is formed integrally with the blind cap crimping region (1.2.1).

5. Use according to one of the preceding claims,
**characterized in that** a number of crimping edges are in each case arranged on both sides of the blind cap crimping region (1.2.1).

6. Use according to one of the preceding claims,
**characterized in that** the blind cap crimping region (1.2.1) is arranged radially on the plate-like region (1.2.2) that is in the form of a plate.

7. Use according to one of the preceding claims,
**characterized in that** the rivet element (2.1) has a plate-like rivet element region (2.1.2) which is formed integrally with the crimping region (2.1.1).

8. Use according to one of the preceding claims,
**characterized in that** a number of crimping edges are in each case arranged on both sides of the crimping region (2.1.1).

9. Use according to one of the preceding claims,
**characterized in that** the crimping region (2.1.1) is arranged radially on the plate-like rivet element region (2.1.2) which is in the form of a plate.

10. Head cushion for a backrest of a vehicle seat,
wherein
- the head cushion has an electric heater, **characterized in that**
- a number of male snap fastener parts (2) and/or a number of female snap fastener parts (1) are arranged in a cover of the head cushion,
- wherein a female snap fastener part (1) in each case comprises a basic element (1.1), which is in the form of a spring element, and a blind cap (1.2),
wherein the blind cap (1.2) has a blind cap crimping region (1.2.1), and the female snap fastener part (1) is designed for producing a mechanically interruptible electrical connection to the male snap fastener part (2),
wherein a plurality of snap fasteners are formable by means of the snap fastener parts (1, 2), by using corresponding snap fastener parts (2, 1) arranged in a cover of the backrest,
wherein the plurality of snap fasteners are usable both for producing a mechanically releasable fastening of the head cushion to the backrest and for producing a mechanically interruptible electrical connection of the electric heater of the head cushion to an electrical supply of same.

11. Vehicle seat arrangement comprising a backrest of a vehicle seat and a head cushion according to Claim 10.

## Revendications

1. Utilisation d'une pluralité de boutons-pression à la fois pour réaliser une fixation mécaniquement amovible d'un coussin à un dossier d'un siège de véhicule ainsi que pour établir une connexion électrique pouvant être coupée mécaniquement d'un chauffage électrique du coussin avec une alimentation électrique de celui-ci,
les boutons-pression comprenant
- une partie de bouton-pression femelle (1) au niveau de la région de sertissage de capuchon aveugle (1.2.1) de laquelle est serti un premier câble électrique (1.4) et
- une partie de bouton-pression mâle (2) au niveau de la région de sertissage (2.1.1) de laquelle est serti un deuxième câble électrique (1.4), pour établir une connexion électrique pouvant être coupée mécaniquement,
la partie de bouton-pression femelle (1), pour réaliser une connexion avec une partie de bouton-pression mâle (2) correspondante, comprenant un élément de base (1.1) réalisé en tant qu'élément de ressort et un capuchon aveugle (1.2), la partie de bouton-pression femelle (1) étant réalisée pour établir une connexion électrique pouvant être coupée mécaniquement avec la partie de bouton-pression mâle (2) et le capuchon aveugle (1.2) présentant une région de sertissage de capuchon aveugle (1.2.1) et
la partie de bouton-pression mâle (2), pour établir une connexion avec la partie de bouton-pression femelle correspondante (1), comprenant un élément de rivet (2.1) et un élément de bille (2.2),
la partie de bouton-pression mâle (2) étant réalisée pour établir une connexion électrique pouvant être coupée mécaniquement avec la partie de bouton-pression femelle (1) et l'élément de rivet (2.1) présentant une région de sertissage (2.1.1).

2. Utilisation selon la revendication 1,
**caractérisée en ce que** l'on prévoit deux ou quatre boutons-pression.

3. Utilisation selon la revendication 1 ou 2,
**caractérisée en ce que** la partie de bouton-pression femelle (1) présente un capuchon métallique (1.5).

4. Utilisation selon l'une quelconque des revendications précédentes,
**caractérisée en ce que** le capuchon aveugle (1.2) présente une région en forme de plaque (1.2.2) qui est réalisée d'une seule pièce avec la région de sertissage de capuchon aveugle (1.2.1).

5. Utilisation selon l'une quelconque des revendications précédentes,
**caractérisée en ce qu'**une pluralité de coins de sertissage sont disposés à chaque fois des deux côtés au niveau de la région de sertissage à capuchon aveugle (1.2.1).

6. Utilisation selon l'une quelconque des revendications précédentes,
**caractérisée en ce que** la région de sertissage de capuchon aveugle (1.2.1) est disposée radialement au niveau de la région en forme de plaque (1.2.2) qui est réalisée en forme de coupelle.

7. Utilisation selon l'une quelconque des revendications précédentes,
**caractérisée en ce que** l'élément de rivet (2.1) présente une région d'élément de rivet en forme de plaque (2.1.2) qui est réalisée d'une seule pièce avec la région de sertissage (2.1.1).

8. Utilisation selon l'une quelconque des revendications précédentes,
**caractérisée en ce qu'**une pluralité de coins de sertissage sont disposés à chaque fois des deux côtés au niveau de la région de sertissage (2.1.1).

9. Utilisation selon l'une quelconque des revendications précédentes,
**caractérisée en ce que** la région de sertissage (2.1.1) est disposée radialement au niveau de la région d'élément de rivet en forme de plaque (2.1.2) qui est réalisée en forme de coupelle.

10. Coussin pour un dossier d'un siège de véhicule, dans lequel
- le coussin présente un chauffage électrique, **caractérisé en ce**
- **qu'**une pluralité de parties de boutons-pression mâles (2) et/ou une pluralité de parties de boutons-pression femelles (1) sont disposées dans un revêtement du coussin,
- une partie de bouton-pression femelle (1) comprenant à chaque fois un élément de base (1.1) réalisé en tant qu'élément de ressort et un capuchon aveugle (1.2), le capuchon aveugle (1.2) présentant une région de sertissage de capuchon aveugle (1.2.1) et la partie de bouton-pression femelle (1) étant réalisée pour établir une connexion électrique pouvant être coupée mécaniquement avec la partie de bouton-pression mâle (2),
une pluralité de boutons-pression pouvant être formés au moyen des parties de boutons-pression (1, 2) en utilisant des parties de boutons-pression correspondantes (2, 1) qui sont disposées dans un revêtement du dossier, la pluralité de boutons-pression pouvant être utilisés à la fois pour réaliser une fixation mécaniquement amovible du coussin avec le dossier et pour établir une connexion électrique pouvant être coupée mécaniquement du chauffage électrique du coussin à une alimentation électrique de celui-ci.

11. Agencement de siège de véhicule comprenant un dossier de siège de véhicule et un coussin selon la revendication 10.
